# EUROPÄISCHE PATENTSCHRIFT

(11) **EP 0 522 246 B1**
(45) Veröffentlichungstag und Bekanntmachung des Hinweises auf die Patenterteilung: **28.06.1995**
(21) Anmeldenummer: 92107079.3
(22) Anmeldetag: 25.04.1992
(51) Int. Cl.: D06F 57/12

(54) **Wäschehänge mit einer Haltevorrichtung**
Clothes drier with an attaching device
Séchoir à linge avec un dispositif de fixation

(30) Priorität: 12.07.1991 CH 2083/91
(43) Veröffentlichungstag der Anmeldung: 13.01.1993
(73) Patentinhaber: BREITENMOSER & KELLER A.G. Bremo-Heizkörper, CH-8370 Sirnach (CH)
(72) Erfinder: Breitenmoser, Georg, CH-8355 Aadorf (CH); Siegenthaler, Fritz, CH-9543 St. Margarethen (CH)

(56) Entgegenhaltungen:
- EP-A- 0 187 878
- FR-A- 1 571 470

## Beschreibung

Die Erfindung bezieht sich auf eine Wäschehänge mit einer Haltevorrichtung zur Befestigung der Wäschehänge an einem im Abstand zu einer Gebäudewand angeordneten Heizungsradiator mit in horizontaler Richtung orientierten und in vertikaler Richtung im Abstand zueinander angeordneten Verbindungsrohren, an welchen die mit zwei Tragarmen sowie daran angeordneten Stangen versehene Wäschehänge befestigbar ist, wobei die in horizontaler Richtung im Abstand zueinander angeordneten Tragarme je mit einem Kopfstück sowie mit mehreren, teleskopartig aus den beiden Kopfstücken auszieh- und wieder einschiebbaren Schiebestücken versehen sind.

Aus der EP-A-0 187 878 ist eine Haltevorrichtung zur abnehmbaren Befestigung einer aus einer Ruhestellung relativ zum Heizungsradiator in eine Betriebsstellung ausziehbaren Wäschehänge bekannt. Die Wäschehänge, welche im wesentlichen zwei im Abstand zueinander angeordnete und aus mehreren teleskopartig ausziehbaren und wieder zusammenschiebbaren Schiebestücken gebildete Tragarme sowie dazwischen angeordnete Stangen zum Anhängen von Wäschestücken umfasst, ist mittels zwei klemmend zwischen den Verbindungsrohren einschnappbar ausgebildeter Haltestücke frontseitig abschliessend am Heizungsradiator angeordnet.

Bei der bekannten Haltevorrichtung ist eine bauliche Veränderung an der handelsüblichen Wäschehänge sowie zur entsprechenden Anordnung und Befestigung der Haltestücke ein relativ grosser Abstand zwischen der Gebäudewand und dem Heizungsradiator erforderlich. Weiterhin ist in ausgezogenem Betriebszustand die letzte, dem Heizungsradiator zugewandte Wäsche-hänge-Stange nicht optimal zum Aufhängen von Wäscheteilen zugänglich.

Der Erfindung liegt die Aufgabe zugrunde, eine Haltevorrichtung zu schaffen, mittels welcher eine handelsübliche Wäsche-hänge der genannten Art ohne bauliche oder funktionelle Veränderungen und unter Beibehaltung einer entsprechend einheitlichen Frontebene in der Ruhestellung sowie unter optimaler Ausnutzung der einzelnen Wäschehänge-Stangen in der Betriebsstellung am Heizungsradiator angeordnet werden kann.

Diese Aufgabe wird gemäss der Erfindung dadurch gelöst, dass die beiden Tragarme jeweils an einer an der der Gebäudewand abgewandten Seite des Heizungsradiators angeordneten Gelenkstelle mittels je eines frontseitig angeordneten, zur schwenkbaren Lagerung eines jeweiligen Haltestücks ausgebildeten Gelenkstücks an einem Verbindungsrohr befestigt sind, so dass die Wäschehänge aus einer Betriebsstellung und in zusammengeschobenem Zustand in eine relativ zur Gebäudewand rückwärts nach hinten orientierte Ruhestellung schwenkbar und dabei am zugeordneten Verbindungsrohr frei anliegend abgestützt ist.

Weitere Merkmale der Erfindung ergeben sich aus der folgenden Beschreibung in Verbindung mit den in der Zeichnung dargestellten Ausführungsbeispielen und den weiteren Patentansprüchen.

Die Erfindung wird nachstehend anhand der Zeichnung beschrieben. Es zeigt:
- Fig. 1: einen in perspektivischer Seitenansicht dargestellten Heizungsradiator mit daran angeordneten Haltevorrichtungen für eine Wäschehänge,
- Fig. 2: ein in Fig.1 durch einen Kreis K markiertes und perspektivisch dargestelltes Teilstück der am Heizungsradiator angeordneten Haltevorrichtung mit der Wäschehänge,
- Fig. 3: das perspektivisch dargestellte Teilstück der Haltevorrichtung und Wäschehänge gemäss Fig.2 in einer rückwärts geschwenkten Stellung,
- Fig. 4: das in Schnittansicht dargestellte Teilstück des Heizungsradiators mit einer ersten Ausführungsvariante der Haltevorrichtung für die Wäschehänge,
- Fig. 5: das in Schnittansicht dargestellte Teilstück des Heizungsradiators mit einer zweiten Ausführungsvariante der Haltevorrichtung für die Wäschehänge,
- Fig. 6: das in Schnittansicht dargestellte Teilstück des Heizungsradiators mit einer dritten Ausführungsvariante der Haltevorrichtung für die Wäschehänge,
- Fig. 7: ein in Ansicht dargestelltes Haltestück für die Haltevorrichtung gemäss den Figuren 1 bis 4,
- Fig. 8: das in Seitenansicht und im Schnitt dargestellte Haltestück gemäss Pfeilrichtung VIII-VIII in Fig.7,
- Fig. 9: das im Schnitt gemäss der Linie IX-IX in Fig.9 dargestellte Haltestück,
- Fig.10: die teilweise im Schnitt dargestellte Haltevorrichtung für die zweite Ausführungsvariante gemäss Fig.5, und
- Fig.11: die in Ansicht dargestellte Haltevorrichtung gemäss Fig.10.

Fig.1 zeigt einen in perspektivischer Seitenansicht dargestellten und in der Gesamtheit mit 100 bezeichneten Heizungsradiator mit einer daran angeordneten Wäschehänge 60.

Die Wäschehänge 60 ist mittels entsprechend ausgebildeter, im Abstand zueinander angeordneter und in Fig.1 schematisch dargestellter Haltevorrichtungen 10,10' schwenkbar an dem Heizungsradiator 100 angeordnet. In den Figuren 5 und 6 sind zwei weitere Ausführungsbeispiele der Haltevorrichtungen 20 oder 30 für die Wäschehänge 60 dargestellt. Die Haltevorrichtungen 10,20 und 30 werden später noch im einzelnen beschrieben.

Der in nicht näher dargestellter Weise im Abstand zu einer in Fig.1 nicht dargestellten Gebäudewand angeordnete und mit nicht dargestellten Mitteln daran befestigte Heizungsradiator 100 umfasst zwei in vertikaler Richtung orientierte und im Abstand zueinander angeordnete Rohrkörper 51,51'. Zwischen den beiden Rohrkörpern 51 und 51' sind entsprechend ausgebildete Verbindungsrohre 52,53 sowie 55,56,57,58,59 angeordnet, welche in nicht näher dargestellte in entsprechend in den Rohrkörpern 51,51' vorgesehene Ausnehmungen eingesteckt und beispielsweise durch Schweissen mit den Rohrkörpern 51 und 51' verbunden sind. Die Anzahl der in vertikaler Richtung im Abstand zueinander angeordneten Verbindungsrohre 52,53 sowie 55,56,57,58,59 ist abhängig von der jeweiligen Bauhöhe des Heizungsradiators 100.

Die beiden Rohrkörper 51,51' mit den Verbindungsrohren 52,53 sowie 55,56,57,58,59 bilden ein in sich geschlossenes Rohrleitungssystem des Heizungsradiators 100, welcher in nicht näher dargestellter Weise an ein entsprechendes Heizungssystem angeschlossen ist.

In dem Ausführungsbeispiel (Fig.1) sind die beiden horizontalen Verbindungsrohre 53 und 55 zur Bildung einer Ausnehmung 54 in grösserem Abstand zueinander angeordnet. Die so in Längsrichtung der Verbindungrohre 53,55 orientierte Ausnehmung 54 dient zur Aufnahme der an dem Verbindungsrohr 55 entsprechend schwenkbar gelagerten Wäschehänge 60. Die Wäschehänge 60 ist aus der in Fig.1 dargestellten Betriebsstellung, mittels der entsprechend ausgebildeten und angeordneten Haltevorrichtung 10,10'oder 20,20' oder 30,30' in die Ausnehmung 54 zwischen den beiden Verbindungsrohren 53,55 schwenkbar. Der Heizungsradiator 100 kann in Abhängigkeit von seiner gesamten Bauhöhe mit zwei oder mehreren Ausnehmungen 54 zur Aufnahme weiterer Wäschehängen 60 ausgebildet werden.

Die Wäschehänge 60 hat zwei in parallelem Abstand zueinander angeordnete und etwa teleskopartig auszieh- und wieder zusammenschiebbar ausgebildete Tragarme 70 und 70'. Der erste Tragarm 70 umfasst ein Kopfstück 61 sowie mehrere Schiebestücke 62,63 und 64 und der analog ausgebildete zweite Tragarm 70' umfasst das Kopfstück 61' sowie die entsprechenden Schiebestücke 62',63' und 64'. Zwischen den korrespondierend zueinander angeordneten Kopf- und Schiebestücken 61,61';62, 62';63,63' sowie 64,64' sind entsprechend ausgebildete Stangen 66,67,68 und 69 angeordnet, welche in nicht näher dargestellter Weise an den genannten Kopf- und Schiebestücken befestigt und zum Aufhängen von Wäschestücken oder dergleichen dienen. Die beiden Tragarme 70 und 70' sind stirnseitig jeweils mit einer aufsteckbar am vorderen Schiebestück 64 und 64' angeordneten Verschlusskappe 65 und 65' versehen. Die Verschlusskappen 65,65' haben die äussere Kontur des Kopfstücks 61,61', so dass diese in zusammengeschobenem Zustand formgleich mit den Kopfstücken 61,61' abschliessen.
Die Kopfstücke 61 und 61' sind an ihren zugewandten Innenseiten jeweils mit einer schlitzartigen Ausnehmung versehen, wobei in den Figuren 1 bis 6, jeweils nur die eine Ausnehmung 71' sichtbar ist. Beim teleskopartigen Zusammenschieben der Schiebestücke 64,64';63,63' und 62,62' in die Kopfstücke 61,61' sind die nicht näher bezeichneten Endstücke der Stangen 66,67 und 68 in der jeweiligen Ausnehmung des Kopfstückes 61,61' angeordnet.

Fig.2 zeigt ein in Fig.1 durch einen Kreis K bezeichnetes und in grösserem Massstab dargestelltes Teilstück des Heizungsradiators 100 mit der daran angeordneten Wäschehänge 60 und man erkennt den einen Rohrkörper 51', die beiden daran angeordneten Verbindungsrohre 55,56 sowie die zur Lagerung des einen Teilstücks der Wäschehänge 60 entsprechend ausgebildete Haltevorrichtung 10. Die hier nur teilweise dargestellte Wäschehänge 60 ist mit dem zur Aufnahme der teleskopartig zusammenschiebbaren Schiebestücke (Fig.1) ausgebildeten Kopfstück 61' des Tragarms 70' an der Haltevorrichtung 10 gelagert.
Die in Verbindung mit Fig.4 und 7 noch im einzelnen zu beschreibende Haltevorrichtung 10 ist, wie in der ausgezogenen Betriebsstellung gemäss Fig.1 sowie in der zusammengeschobenen Stellung gemäss Fig.2, an dem einen Verbindungsrohr 55 schwenkbar gelagert und an dem anderen Verbindungsrohr 56 anliegend abgestützt. Weiterhin erkennt man die einzelnen Stangen 66,67 und 68, welche in dieser Stellung in der entsprechend ausgebildeten Ausnehmung 71' des Kopfstücks 61' angeordnet sind. Die Stange 69 ist mit nicht dargestellten Mitteln an den beiden korrespondierend zueinander angeordneten Kopfstücken 61,61' befestigt.

Fig.3 zeigt das Teilstück des Heizungsradiators 100 mit dem Rohrkörper 51' und den beiden daran angeordneten Verbindungsrohren 55 und 56. Abweichend von der in Fig.2 dargestellten Stellung ist in Fig.3 die Wäschehänge 60 mit dem Tragarm 70' und den daran angeordneten Stangen 66,67,68,69 mittels der am Verbindungsrohr 55 entsprechend angeordneten und an einem Gelenkstück 45 gelagerten Haltevorrichtung 10 relativ zu einer Gebäudewand (nicht dargestellt) in eine rückwärts nach hinten orientierte Ruhestellung geschwenkt.

Das andere, gegenüberliegende Teilstück des Heizungsradiators 100 mit der Haltevorrichtung 10' (Fig.1) für die Wäschehänge 60 ist analog ausgebildet. Die beiden Haltevorrichtungen 10 und 10' sind mit nicht näher dargestellten Schraubelementen oder dergleichen versehen, mittels welcher die Kopfstücke 61, 61' der Wäschehänge 60 lösbar gehalten sind. Zur Befestigung der Wäschehänge in den Haltevorrichtungen 10,10' können auch entsprechend ausgebildete und, wie in Fig.9 dargestellt, an den Kopfstücken 61,61' vorgesehene Stege 18,18' mit entsprechend ausgebildeten und angeordneten Schnappelementen in Eingriff gebracht werden.

In Fig.4 ist das Teilstück des Heizungsradiators 100 in Schnittansicht gemäss Pfeilrichtung X in Fig.2 dargestellt und man erkennt den vertikalen, im Abstand "A" zur Gebäudewand 95 angeordneten Rohrkörper 51' mit den daran befestigten und im Profilquerschnitt dargestellten Verbindungsrohren 53, 55,56 und 57. An dem Verbindungsrohr 55 ist an der der Gebäudewand 95 abgewandten Seite das Gelenkstück 45 angeordnet und mit nicht näher dargestellten Mitteln, beispielsweise durch Schweissen oder dergleichen befestigt.
Das zur Lagerung eines Haltestücks 15 der Haltevorrichtung 10 ausgebildete Gelenkstück 45 wird von einer in Längsrichtung des Verbindungsrohres 55 orientierten Bohrung 46 durchdrungen. In der Bohrung 46 ist ein Gelenkbolzen 40 angeordnet, welcher eine nicht näher bezeichnete Schwenkachse bildet, um welche das Haltestück 15 mit der daran angeordneten Wäschehänge 60 entlang der Linie R in Pfeilrichtung R' in die zwischen den beiden Verbindungsrohren 53 und 55 vorgesehene Ausnehmung 54, bzw. in die strichpunktiert dargestellte Ruhestellung schwenkbar ist.
Die Wäschehänge 60 kann gemäss Pfeilrichtung R'' in die Betriebsstellung geschwenkt werden, in welcher das Haltestück 15 an dem Verbindungsrohr 56 abgestützt ist und anschliessend die einzelnen Schiebestücke der Tragarme in Pfeilrichtung Y aus den Kopfstücken teleskopartig herausgezogen werden.

Das am Verbindungrohr 55 angeordnete und befestigte Gelenkstück 45 sowie der darin gelagerte und die nicht näher bezeichnete Schwenkachse bildende Gelenkbolzen 40 bilden, wie in den Figuren 1 bis 4 schematisch dargestellt, eine in der Gesamtheit mit 80 beziehungsweise mit 80' bezeichnete Gelenkstelle für die Tragarme 70,70' der Wäschehänge 60.

Fig.5 zeigt das Teilstück des Heizungsradiators 100 mit der mit einem Lagerstück 25 sowie einem Haltestück 115 versehenen Haltevorrichtung 20 für die Wäschehänge 60 und man erkennt die Rohrteile 51',53,55,56 und 57 sowie den Tragarm 70' mit den Teilen 66,67,68,69 und 64',65' der Wäschehänge 60.
Abweichend von dem ersten Ausführungsbeispiel gemäss Fig.4 umfasst die Haltevorrichtung 20 das klemmend an dem Verbindungsrohr 55 befestigte Lagerstück 25 sowie das entsprechend angelenkte und ausgebildete Haltestück 115 für das Kopfstück 61 oder 61' des Tragarms 70 oder 70'. Einzelheiten der Haltevorrichtung 20 werden noch in Verbindung mit den Figuren 10 und 11 beschrieben.
Analog gemäss Fig.4 kann die Wäschehänge 60 gemäss Pfeilrichtung R' in die Ruhestellung und gemäss Pfeilrichtung R'' in die Betriebsstellung geschwenkt werden, in welcher das Haltestück 23 an dem Verbindungsrohr 56 abgestützt ist.

Das am Verbindungrohr 55 angeordnete Lagerstück 25 sowie der darin gelagerte und die nicht näher bezeichnete Schwenkachse bildende Gelenkbolzen 24 bilden, wie in Fig.5 schematisch dargestellt, eine in der Gesamtheit mit 180,180' bezeichnete Gelenkstelle für die Tragarme 70,70' der Wäschehänge 60, wobei die eine Gelenkstelle 180' nicht dargestellt ist.

Fig.6 zeigt das Teilstück des Heizungsradiators 100 mit der mit einem Lagerstück 35 versehenen Haltevorrichtung 30 für die Wäschehänge 60 und man erkennt die Rohrteile 51',53,55, 56 und 57 sowie den Tragarm 70' der Wäschehänge 60.
Abweichend von dem zweiten Ausführungsbeispiel gemäss Fig.5 umfasst die Haltevorrichtung 30 das klemmend an den Verbindungsrohren 55 und 56 gehaltene Lagerstück 35, welches im wesentlichen einen Steg 36, ein Klemmteil 37 sowie ein klauenartig ausgebildete Teilstück 37' umfasst. Das Lagerstück 35 ist mit dem Steg 36 am Verbindungsrohr 55 abgestützt und umgreift mit dem Klemmteil 37 sowie Teilstücke 37' das andere Verbindungsrohr 56. Ein auf der der Gebäudewand 95 abgewandten Seite angeordnetes Teilstück 36' des Steges 36 wird von einer in Längsrichtung des Verbindungsrohres 55 orientierten Bohrung 39 durchdrungen. In der Bohrung 39 ist ein Gelenkbolzen 34 angeordnet, welcher eine nicht näher bezeichnete Schwenkachse bildet.
Bei dem in Fig.6 dargestellten Ausführungsbeispiel, sind am Kopfstück 61,61' der Wäschehänge 60 entsprechende, im Abstand zueinander angeordnete Laschen 38,38' vorgesehen, welche ebenfalls von dem im Teilstück 36' des Steges 36 gelagerten Gelenkbolzen 34 durchdrungen werden.
Analog gemäss Fig.4 und Fig.5 kann die Wäschehänge 60 entlang der Linie R gemäss Pfeilrichtung R' in die Ruhestellung und gemäss Pfeilrichtung R'' in die Betriebsstellung geschwenkt werden. Abweichend von Fig.4 und 5 ist bei dem Ausführungsbeispiel gemäss Fig.6 das entsprechend ausgebildete Kopfstück 61,61' der Wäschehänge 60 in der Betriebsstellung an den beiden Verbindungsrohren 55 und 56 abgestützt.

Das am Verbindungrohr 55 angeordnete Lagerstück 35 sowie der darin gelagerte und die nicht näher bezeichnete Schwenkachse bildende Gelenkbolzen 34 bilden, wie in Fig.6 schematisch dargestellt, eine in der Gesamtheit mit 280,280' bezeichnete Gelenkstelle für die Tragarme 70,70' der Wäschehänge 60, wobei die eine Gelenkstelle 280' nicht näher dargestellt ist.

Fig.7 zeigt das Haltestück 15 für die in den Figuren 1 bis 4 dargestellte Haltevorrichtung 10. Das Haltestück 15 hat eine Platte 12 mit seitlichen Führungen 13,13', welche im Profilquerschnitt [-förmig ausgebildet sind. Die Führungen 13,13' bilden, wie in Fig.9 dargestellt, eine Führungsnut 14,14' für das darin einschiebbare und mit seitlichen Stegen 18,18' versehene Kopfstück 61,61' des Wäschehänge-Tragarms 70,70'. In Fig.9 ist das mit den Stegen 18,18' versehene Kopfstück 61' schematisch und in demontiertem Zustand dargestellt.
An der Platte 12 sind weiterhin zwei im Abstand zueinander angeordnete Laschen 16,16' vorgesehen, welche je von einer Bohrung 17,17' durchdrungen werden. In Fig.8 ist das Haltestück 15 gemäss der Linie VIII-VIII in Fig.7 im Schnitt dargestellt und man erkennt die Platte 12, die eine Lasche 16' mit der Bohrung 17' sowie die Führungsnut 14'. An dieser Stelle sei darauf hingewiesen, dass das mit den entsprechenden Teilen versehene Haltestück 15' für die Haltevorrichtung 10' analog dem Haltestück 15 ausgebildet ist. In zusammengebautem Zustand ist, wie in Fig.1 schematisch dargestellt, das jeweilige Haltestück 15,15' mittels der beiden Laschen 16,16' und dem Gelenkbolzen 40,40' an dem Gelenkstück 45,45' des Verbindungsrohres 55 schwenkbar gelagert.

Fig.10 und Fig.11 zeigt jeweils in grösserem Massstab das zweite Ausführungsbeispiel der Haltevorrichtung 20 mit dem Lagerstück 25 und dem teilweise im Schnitt dargestellten Haltestück 115.
Das Lagerstück 25 ist zur klemmenden Halterung am Verbindungsrohr 55 (Fig.5) mit zwei korrespondierend zueinander angeordneten Klemmteilen 26 und 28 versehen, welche durch einen Steg 27 miteinander verbunden sind. Die beiden Klemmteile 26,28 sind an ihren Innenseiten 26'',28'' entsprechend der äusseren Kontur des Verbindungsrohres 55 angepasst.
Im unteren Bereich sind die beiden Klemmteile 26,28 mit entsprechend angeformten, zueinander gerichteten Klauenstücken 26' und 28' versehen, welche das Verbindungsrohr 55 weitgehend umgreifen. Das auf der der Gebäudewand 95 abgewandten Seite (Fig.5) angeordnete Klemmteil 28 wird zur Lagerung des Haltestückes 115 von einer in Längsrichtung orientierten Bohrung 29 durchdrungen. In der Bohrung 29 ist ein Gelenkbolzen 24 angeordnet, welcher eine nicht näher bezeichnete Schwenkachse bildet, an welcher das Haltestück 115 schwenkbar gelagert ist.
Das Haltestück 115 ist im wesentlichen analog dem in Verbindung mit den Figuren 7 bis 9 beschriebenen Haltestück 15 ausgebildet. Das Haltestück 115 hat eine Platte 112 mit den seitlichen Führungen 113,113' und Führungsnuten 114,114' sowie zwei im Anstand zueinander angeordnete und mit Bohrungen 117,117' versehene Laschen 116,116'.

Die vorstehend in Verbindung mit den Figuren 7 bis 11 beschriebenen Haltestücke 15,15' und 115,115' sind vorzugsweise aus geeignetem Kunststoff hergestellt und an den jeweiligen Innenseiten der [-förmigen Führungen 13,13' und 113,113' mit nicht näher dargestellten Rastnocken versehen, mittels welcher das mit den entsprechenden Stegen 18,18' versehene und in die Führungen einzuschiebende Kopfstück 61,61' der Tragarme 70,70' gehalten ist.

## Patentansprüche

1. Wäschehänge mit einer Haltevorrichtung zur Befestigung der Wäschehänge (60) an einem im Abstand zu einer Gebäudewand (95) angeordneten Heizungsradiator (100) mit in horizontaler Richtung orientierten und in vertikaler Richtung im Abstand zueinander angeordneten Verbindungsrohren, an welchen die mit zwei Tragarmen (70, 70') sowie daran angeordneten Stangen (66, 67, 68, 69) versehene Wäschehänge (60) befestigbar ist, wobei die in horizontaler Richtung im Abstand zueinander angeordneten Tragarme (70, 70') je mit einem Kopfstück (61, 61') sowie mit mehreren, teleskopartig aus den beiden Kopfstücken (61, 61') auszieh- und wieder einschiebbaren Schiebestücken (62, 62'; 63, 63'; 64, 64') versehen sind, **dadurch gekennzeichnet**, **dass** die beiden Tragarme (70, 70') jeweils an einer an der der Gebäudewand (95) abgewandten Seite des Heizungsradiators (100) angeordneten Gelenkstelle (80, 80'; 180, 180'; 280, 280') mittels je eines frontseitig angeordneten, zur schwenkbaren Lagerung eines jeweiligen Haltestücks (15, 15'; 115, 115') ausgebildeten Gelenkstücks (45, 45') an einem Verbindungsrohr (55) befestigt sind, so dass die Wäschehänge (60) aus einer Betriebsstellung und in zusammengeschobenem Zustand in eine relativ zur Gebäudewand (95) rückwärts nach hinten orientierte Ruhestellung schwenkbar und dabei am zugeordneten Verbindungsrohr (55) frei anliegend abgestützt ist.

2. Wäschehänge nach Anspruch 1, **dadurch gekennzeichnet**, **dass** die beiden in horizontaler Richtung im Abstand zueinander angeordneten Tragarme (70, 70') mit ihren Kopfstücken (61, 61') in den entsprechend ausgebildeten und frontseitig am Verbindungsrohr (55) schwenkbar gelagerten sowie im Abstand zueinander angeordneten Haltestücken (15, 15'; 115, 115') befestigt sind.

3. Wäschehänge nach Anspruch 2, **dadurch gekennzeichnet**, **dass** die schwenkbar gelagerten Haltestücke (15, 15'; 115, 115') in der Betriebsstellung der Wäschhänge (100) an einem zugeordneten Verbindungsrohr (56) frei anliegend abgestützt sind.

4. Wäschehänge nach Anspruch 1, **dadurch gekennzeichnet**, **dass** in vertikaler Richtung des Heizungsradiators (100) an mindestens einem der Verbindungsrohre zwei frontseitig und in horizontaler Richtung im Abstand zueinander angeordnete Gelenkstellen (80, 80'; 180, 180'; 280, 280') zur schwenkbaren Lagerung der Tragarme (70, 70') der Wäsche-hänge (60) vorgesehen sind.

5. Wäschehänge nach Anspruch 1, **dadurch gekennzeichnet**, **dass** an dem Verbindungsrohr (55) zwei in horizontaler Richtung im Abstand zueinander frontseitig angeordnete Gelenkstücke (45, 45') befestigt sind, an welchen die Haltestücke (15, 15') jeweils um die Achse eines Gelenkbolzens (40, 40') schwenkbar gelagert sind.

6. Wäschehänge nach einem der Ansprüche 1 und 2, **dadurch gekennzeichnet**, **dass** an dem Verbindungsrohr (55) zwei in horizontaler Richtung im Abstand zueinander angeordnete Lagerstücke (25, 25') klemmend angeordnet sind, an welchen die frontseitig angeordneten Haltestücke (115, 115') jeweils um die Achse eines Gelenkbolzens (24, 24') schwenkbar gelagert sind.

7. Wäschehänge nach Anspruch 1, **dadurch gekennzeichnet**, **dass** an dem Verbindungsrohr (55) zwei Lagerstücke (35, 35') klemmend angeordnet sind, welche an der der Gebäudewand (95) zugewandten Seite je mit einem das Verbindungsrohr (55) sowie mindestens ein weiteres im Abstand dazu angeordnetes Verbindungsrohr (56) klauenartig umgreifenden Klemmteil (37) und frontseitig je mit einem Lagerstück (36') versehen sind, an welchen das einzelne je mit Laschen (38, 38') versehenen Kopfstück (61, 61') um die Achse eines Gelenkbolzens (34, 34') schwenkbar gelagert ist.

8. Wäschehänge nach Anspruch 2, **dadurch gekennzeichnet**, **dass** das Haltestück (15, 15'; 115, 115') je eine Platte (12, 112) mit seitlichen Führungen (13, 13'; 113, 113') für die Kopfstücke (61, 61') der Tragarme (70, 70') aufweist, wobei die Kopfstücke durch eine Schraubverbindung in den Haltestücken (15, 15'; 115, 115') gehalten sind.

9. Wäschehänge nach Anspruch 8, **dadurch gekennzeichnet**, **dass** die seitlichen Führungen (13, 13'; 113, 113') der Haltestücke (15, 15'; 115, 115') im Profilquerschnitt [-förmig ausgebildet und an der Innenseite mit Rastnocken zur Halterung der Kopfstücke (61, 61') versehen sind.

10. Wäschehänge nach einem der Ansprüche 8 und 9, **dadurch gekennzeichnet**, **dass** die mit seitlichen Stegen (18, 18') versehenen und in den Führungen (13, 13'; 113, 113') angeordneten Kopfstücke (61, 61') durch schnappartig mit den Stegen (18, 18') in Eingriff bringbare Elemente in den Haltestücken (15, 15'; 115, 115') gehalten und lösbar befestigt sind.

## Claims

1. Clothes drier having a retaining device for fastening the clothes drier (60) on a heating radiator (100) which is arranged at a distance from a building wall (95) and has horizontally oriented connection pipes which are spaced apart in the vertical direction and on which the clothes drier (60), provided with two carrying arms (70, 70') and rods (66, 67, 68, 69) arranged thereon, can be fastened, the carrying arms (70, 70'), which are spaced apart from one another in the horizontal direction, each being provided with a head piece (61, 61') and with a plurality of sliding pieces (62, 62'; 63, 63'; 64, 64') which can be telescopically drawn out of the two head pieces (61, 61') and pushed into said head pieces again, characterized in that the two carrying arms (70, 70') are each fastened on a connection pipe (55), at an articulation point (80, 80'; 180, 180'; 280, 280') arranged on that side of the heating radiator (100) which is directed away from the building wall (95), by means of in each case one front-side articulation piece (45, 45') which is designed for the pivotable mounting of a respective retaining piece (15, 15'; 115, 115'), with the result that the clothes drier (60) can be pivoted out of a working position and, in the pushed-together state, into a rest position oriented rearwards relative to the building wall (95) and, in this arrangement, is supported on the associated connection pipe (55) in a freely abutting manner.

2. Clothes drier according to Claim 1, characterized in that the two carrying arms (70, 70') which are spaced apart from one another in the horizontal direction, are fastened, by means of their head pieces (61, 61'), in the correspondingly designed, spaced-apart retaining pieces (15, 15'; 115, 115') which are mounted pivotably on the front of the connection pipe (55).

3. Clothes drier according to Claim 2, characterized in that, in the working position of the clothes drier (60), the pivotably mounted retaining pieces (15, 15'; 115, 115') are supported on an associated connection pipe (56) in a freely abutting manner.

4. Clothes drier according to Claim 1, characterized in that, in the vertical direction of the heating radiator (100), there are provided, on at least one of the connection pipes, two front-side articulation points (80, 80'; 180, 180'; 280, 280') which are spaced apart from one another in the horizontal direction and are intended for the pivotable mounting of the carrying arms (70, 70') of the clothes drier (60).

5. Clothes drier according to Claim 1, characterized in that there are fastened, on the connection pipe (55), two front-side articulation pieces (45, 45') which are spaced apart from one another in the horizontal direction and on which the retaining pieces (15, 15') are mounted such that they can be pivoted in each case about the axis of an articulation bolt (40, 40').

6. Clothes drier according to one of Claims 1 and 2, characterized in that two bearing pieces (25, 25') which are spaced apart from one another in the horizontal direction are arranged on the connection pipe (55) in a clamping manner, the front-side retaining pieces (115, 115') being mounted on said bearing pieces such that they can be pivoted in each case about the axis of an articulation bolt (24, 24').

7. Clothes drier according to Claim 1, characterized in that two bearing pieces (35, 35') are arranged on the connection pipe (55) in a clamping manner, which bearing pieces are each provided, on the side directed towards the building wall (95), with a clamping part (37), which engages in the manner of a claw around the connection pipe (55) and at least one further connection pipe (56) spaced apart from the connection pipe (55), and, on the front side, with a bearing piece (36'), on which the individual head piece (61, 61'), provided with lugs (38, 38') in each case, is mounted such that it can be pivoted about the axis of an articulation bolt (34, 34').

8. Clothes drier according to Claim 2, characterized in that the retaining piece (15, 15'; 115, 115') exhibits in each case one plate (12, 112) with lateral guides (13, 13'; 113, 113') for the head pieces (61, 61') of the carrying arms (70, 70'), the head pieces being retained in the retaining pieces (15, 15'; 115, 115') by a screw-connection.

9. Clothes drier according to Claim 8, characterized in that the lateral guides (13, 13'; 113, 113') of the retaining pieces (15, 15'; 115, 115') have a [-shaped profile cross-section, and are provided on the inner side with latching cams for securing the head pieces (61, 61').

10. Clothes drier according to one of Claims 8 and 9, characterized in that the head pieces (61, 61'), provided with lateral webs (18, 18') and arranged in the guides (13, 13'; 113, 113') are retained, and releasably fastened, in the retaining pieces (15, 15'; 115, 115') by elements which can snap into engagement with the webs (18, 18').

## Revendications

1. Séchoir à linge muni d'un dispositif de fixation pour fixer le séchoir à linge (60) à un radiateur de chauffage (100) disposé à distance d'un mur de bâtiment (95) et comprenant des raccords tubulaires disposés à distance mutuelle en direction verticale et orientés en direction horizontale, auxquels peut être fixé le séchoir à linge (60) muni de deux bras de support (70, 70'), ainsi que des barres (66, 67, 68, 69) disposées contre ces derniers, dans lequel les bras de support (70, 70') disposés à distance mutuelle en direction horizontale sont munis chacun d'un élément de tête (61, 61'), ainsi que de plusieurs éléments coulissants (62, 62'; 63, 63'; 64, 64') qui peuvent être retirés des deux éléments de tête (61, 61') et y être réinsérés de manière téléscopique, caractérisé en ce que les deux bras de support (70, 70') sont fixés respectivement, à une liaison tubulaire (55), à un endroit d'articulation (80, 80'; 180, 180'; 280, 280') disposé du côté du radiateur de chauffage (100) détourné du mur de bâtiment (95), au moyen de respectivement un élément d'articulation (45, 45') réalisé pour le montage pivotant d'un élément d'arrêt respectif (15, 15'; 115, 115') disposé côté frontal, si bien que le séchoir à linge (60) peut pivoter à partir d'une position de mise en service, après avoir été emboîté, dans une position de repos orientée vers l'arrière en retour par rapport au mur de bâtiment (95), et en l'occurrence vient s'appuyer librement en position adjacente contre la liaison tubulaire (55) qui lui est attribuée.

2. Séchoir à linge selon la revendication 1, caractérisé en ce que les deux bras de support (70, 70') disposés à distance mutuelle en direction horizontale sont fixés avec leurs éléments de tête (61, 61') dans les éléments d'arrêt (15, 15'; 115, 115') réalisés de manière correspondante et montés en pivotement du côté frontal sur la liaison tubulaire (55), tout en étant disposés à distance mutuelle.

3. Séchoir à linge selon la revendication 2, caractérisé en ce que les éléments d'arrêt (15, 15'; 115, 115') montés en pivotement, dans la position de mise en service du séchoir à linge (100), s'appuient librement en position adjacente sur une liaison tubulaire (56) qui leur est attribuée.

4. Séchoir à linge selon la revendication 1, caractérisé en ce qu'on prévoit, en direction verticale du radiateur de chauffage (100), contre au moins une des liaisons tubulaires, deux endroits d'articulation (80, 80'; 180, 180'; 280, 280') disposés côté frontal et à distance mutuelle en direction horizontale, pour le montage en pivotement des bras de support (70, 70') du séchoir à linge (60).

5. Séchoir à linge selon la revendication 1, caractérisé en ce que, à la liaison tubulaire (55), sont fixés deux éléments d'articulation (45, 45') disposés côté frontal à distance mutuelle en direction horizontale, sur lesquels sont montés les éléments d'arrêt (15, 15') aptes à pivoter respectivement autour de l'axe d'un boulon d'articulation (40, 40').

6. Séchoir à linge selon l'une quelconque des revendications 1 et 2, caractérisé en ce que, sur la liaison tubulaire (55), sont disposés en enserrement deux éléments de palier (25, 25') à distance mutuelle en direction horizontale, sur lesquels sont montés les éléments d'arrêt (115, 115') disposés côté frontal, pour pouvoir pivoter respectivement autour de l'axe d'un boulon d'articulation (24, 24').

7. Séchoir à linge selon la revendication 1, caractérisé en ce que, sur la liaison tubulaire (55), sont disposés en enserrement deux éléments de palier (35, 35') qui sont munis, du côté orienté vers le mur de bâtiment (95), respectivement d'un élément de serrage (37) entourant par pincement la liaison tubulaire (55) et au moins une autre liaison tubulaire (56) disposée à distance de cette dernière, et côté frontal, respectivement d'un élément de palier (36'), sur lequel est monté en pivotement autour de l'axe d'un boulon d'articulation (34, 34'), l'élément de tête individuel (61, 61') muni respectivement de colliers de serrage (38, 38').

8. Séchoir à linge selon la revendication 2, caractérisé en ce que l'élément d'arrêt (15, 15'; 115, 115') présente respectivement une plaque (12; 112) munie de guidages latéraux (13, 13'; 113, 113') pour les éléments de tête (61, 61') des bras de support (70, 70'), les éléments de tête étant maintenus dans les éléments d'arrêt (15, 15'; 115, 115') à l'intervention d'un raccord fileté.

9. Séchoir à linge selon la revendication 8, caractérisé en ce que les guidages latéraux (13, 13'; 113, 113') des éléments d'arrêt (15, 15'; 115, 115') sont réalisés en section transversale en forme [ et sont munis, sur leur côté interne, de cames d'encliquetage pour le maintien des éléments de tête (61, 61').

10. Séchoir à linge selon l'une quelconque des revendications 8 et 9, caractérisé en ce que les éléments de tête (61, 61') munis de nervures latérales (18, 18') et disposés dans les guidages (13, 13'; 113, 113') sont maintenus dans les éléments d'arrêt (15, 15'; 115, 115') à l'intervention d'éléments qui peuvent venir s'engrener par déclic avec les nervures (18, 18'), tout en y étant fixés de manière amovible.
